# EUROPÄISCHE PATENTSCHRIFT

(11) **EP 4 360 512 B1**
(45) Veröffentlichungstag und Bekanntmachung des Hinweises auf die Patenterteilung: **25.06.2025**
(21) Anmeldenummer: 23166519.1
(22) Anmeldetag: 04.04.2023
(51) Int. Cl.: A47G 33/04

(54) **TRANSPORTVERPACKUNG FÜR NADELNDE WEIHNACHTSBÄUME**
TRANSPORT PACKAGE FOR NEEDLED CHRISTMAS TREES
EMBALLAGE DE TRANSPORT POUR ARBRES DE NOEL A AIGUILLES

(30) Priorität: 26.10.2022 DE 202022106035 U
(43) Veröffentlichungstag der Anmeldung: 01.05.2024
(73) Patentinhaber: Verweyen, Sebastian, 50668 Köln (DE)
(72) Erfinder: Verweyen, Sebastian, 50668 Köln (DE)
(74) Vertreter: ETL IP Patent- und Rechtsanwaltsgesellschaft mbH

(56) Entgegenhaltungen:
- DE-U1- 20 207 701
- DE-U1- 202019 002 385
- US-A- 3 954 129
- US-A1- 2008 308 440

## Beschreibung

Die Erfindung betrifft eine Transportverpackung für nadelnde Weihnachtsbäume, insbesondere nach dem Weihnachtsfest, wenn der Baum seine Nadeln verliert, weil die durchschnittliche Haltedauer von ca. zwei Wochen überschritten ist.

In Deutschland stellen 42 % der Haushalte zu Weihnachten einen echten Baum auf und sind beim Abtransport damit konfrontiert, dass dabei eine deutliche Nadelspur hinterlassen wird. Diese Nadeln müssen aufwendig aus der Wohnung und ggf. dem Treppenhaus entfernt werden. Dabei werden beispielsweise beim Abtransport des Weihnachtsbaumes unter anderem Kratzer und Streifspuren oder dergleichen von Nadelästen an beispielsweise Wänden des Treppenhauses und/oder Türen hervorgerufen, da diese für gewöhnlich nach außen hin nicht hinreichend komprimiert und geschützt sind. Das hat für den Anwender in nicht unbeträchtlichem Maße zusätzlichen Aufwand, Mehrkosten und Schäden zur Folge.

Dieses Prozedere wiederholt sich beim Abstellen des Baumes auf der Straße oder beim Abtransport mit dem Auto.

Um dieses Problem zu lösen, gibt es bereits eine Reihe von Vorschlägen, bei denen eine Hülle um den trockenen Baum gelegt wird und diese u. a. durch einen Reißverschluss oder Riemen verschlossen wird. Der trockene Baum wird bei einer solchen Aktion intensiv bewegt, so dass bereits viele Nadeln zu Boden fallen, was größerer Nacharbeit bedarf.

Dies und die hohen Herstellungskosten haben ursächlich dazu geführt, dass sich diese Art von Transportverpackungen nicht durchsetzen konnte.

Eine wesentlich vereinfachte Lösung wird in der DE 20 2018 001 909 U1 vorgeschlagen.

Diese sieht einen zylinderförmigen Stoffkörper zum nadelfreien Transportieren von Weihnachtsbäumen und zur dekorierenden Verwendung mit denselben vor, wobei der zylinderförmige Stoffkörper eine an die Länge und an den Durchmesser des zu verpackenden Weihnachtsbaums angepasste Größe hat, und der zylinderförmige Stoffkörper an den beidseitigen Enden mit je einem Schnurzug zum Zuziehen der Endabschnitte des Stoffkörpers versehen ist. Nachteilig ist, dass auch hier beim Hochziehen des Stoffkörpers viele Nadeln außen vorbei auf den Fußboden fallen. Ferner komprimiert der Stoffkörper nicht den Baum über seine gesamte Länge, was es erschwert den Baum streifenfrei und leicht durch Türen zu bewegen.

Oftmals werden Rahmen einer Tür bei solch einem Transport beschädigt, und es ist umständlich, einen voluminösen Baum durch übliche Türen zu bewegen.

Bei einer vorteilhaften Ausgestaltung der DE 20 2018 001 909 U1 wird vorgesehen, dass der zylindrische Stoffkörper von einem zum anderen Ende einen sich ändernden Querschnitt hat. Was hier als Vorteil genannt wird, ist wegen des deutlich steigenden Materialverbrauchs gegenüber der Zylinderform tatsächlich ein Nachteil. Darüber hinaus werden die Äste nicht gleichmäßig an den Stamm angedrückt, was den Transportdurchmesser unnötig vergrößert.

Die DE 202 07 701 U1 beschreibt einen Verpackungsbehälter umfassend einen Schlauch aus Folie zum Aufziehen auf einen Baum und ein trichterförmiges Verlängerungsteil, das an der Mündung des Schlauches befestigt ist. Ferner wird darin eine Vorbereitungsvorrichtung für den Behälter beschrieben, die einen ringförmigen Kanal zur Aufnahme des gefalteten Schlauchs und des Verlängerungsteils enthält und die einen ringförmigen Schlitz aufweist, durch den der gefaltete Schlauch und das Verlängerungsteil entfernt werden können.

Die DE 20 2019 002385 U1 beschreibt wiederum eine Transporthilfe für große Pflanzen und Tannenbäume, welche dadurch gekennzeichnet ist, dass vier Zuschnitte seitlich so vernäht sind, dass Sie eine zylindrische Form darstellen, die im oberen Bereich kegelförmig zu einer quadratischen Form ausläuft.

Die US 3 954 129 A beschreibt eine Weihnachtsbaumumhüllung, die auch zur Verwendung während der Ausstellung des Baumes als dekorative Unterlage und als Boden- oder Teppichschutz unter dem Baum genutzt werden kann. Die Umhüllung besteht aus einer im Wesentlichen zylindrischen Umhüllung, die oben offen ist und einen Boden mit einer zentralen Öffnung aufweist, die schmaler ist als die obere Öffnung. Der Boden ist geeignet, einen Teppich oder Fußboden und einen Ständer für den Weihnachtsbaum abzudecken und oberhalb des Ständers am Baumstamm befestigt zu werden.

Die US 2008/308440 A1 beschreibt wiederverwendbare Baumabdeckungssysteme und - verfahren, die mit lebenden oder künstlichen Bäumen verwendet werden können. Die Abdeckungssysteme können in einem Beutel aufbewahrt werden, der um den unteren Stamm des Baumes gelegt wird, aus dem die Abdeckung oder der Baumbeutel herausgezogen und nach oben gezogen wird, um den Baum für den Transport und/oder die Lagerung im Wesentlichen zu umschließen. Die wiederverwendbaren Systeme können so gestaltet sein, dass sie das Entfernen der Abdeckungssysteme von dem gelagerten/abgedeckten Baum erleichtern und gleichzeitig die unerwünschten Kräfte auf den Baum und das Abdeckungssystem minimieren. Dies kann dadurch erreicht werden, dass Merkmale vorgesehen werden, die das Entfernen der Abdeckungssysteme in einer Aufwärtsrichtung relativ zum Baum entlang des gelagerten/abgedeckten Baums erleichtern. Da diese Entnahmerichtung dieselbe Richtung ist, in der der Baum ursprünglich gelagert/abgedeckt wurde, und der natürlichen Biege-/Speicherrichtung des Baumes entspricht, werden Lagerung und Entnahme durch diese Systeme erleichtert. Die US 2008/308440 A1 offenbart eine Transportverpackung nach dem Oberbegriff des Anspruchs 1.

Jedoch keines der Systeme des o. g. Standes der Technik offenbart eine Transportverpackung für nadelnde Weihnachtsbäume gemäß den Merkmalen des Anspruchs 1 und der davon abhängigen Ansprüche, sowie die damit einhergehenden technischen Effekte.

Eine Aufgabe der Erfindung ist es, eine final geschlossene Transportverpackung für nadelnde Weihnachtsbäume anzubieten, die preiswert herstell- und anbietbar ist, ökologisch schnell abbaubar ist und die ein Verstreuen von Nadeln auf dem Fußboden bereits beim Verpacken nahezu vollständig ausschließt. Ferner komprimiert die erfindungsgemäße Transportverpackung den Baum über seine gesamte Länge, was einen verbesserten und streifenfreien Abtransport des Baumes durch handelsübliche Türen ermöglicht. Ebenso werden mit der erfindungsgemäßen Transportverpackung Harzreste in der Wohnung oder beim Abtransport vermieden.

Gerade die bewusste Umfangsreduktion des Baumes mittels der offenbarten Transportverpackung ist ein entscheidender Vorteil gegenüber dem Stand der Technik.

Gelöst wird diese Aufgabe mit den Merkmalen des Anspruches 1. Vorteilhafte Ausgestaltungen sind Gegenstand der Unteransprüche und der Zeichnungen.

Die erfindungsgemäße Transportverpackung für nadelnde Weihnachtsbäume besteht in einer Ausführungsform aus einem zylinderförmigen Schlauchabschnitt, der außen von unten nach oben über den nadelnden Baum gezogen wird und der unten und oben unter Einschluss des Baumes, bevorzugt komplett, verschließbar ist, wobei der Schlauchabschnitt oben als beidseitig offener Kegelstumpf ausgebildet ist, dessen in Richtung Baumspitze weisender offener Boden einen Bodenumfang aufweist der größer ist als der Umfang des zylindrischen Schlauchabschnittes.

Der zylinderförmige Schlauchabschnitt erfährt somit eine kegelförmig vergrößerte obige Öffnung. Das bringt beim Hochziehen mehrere Vorteile mit sich. Zum einen werden die Äste kontinuierlich an den Baumstamm herangeführt bis sie den jeweiligen Schlauchabschnitt ausfüllen. Zum anderen werden dabei herabfallende Nadeln durch den Kegelstumpf aufgefangen und rutschen wie hinlänglich bei Trichtern bekannt in den jeweiligen Schlauchabschnitt. Das Fallen von Nadeln auf den Boden wird so verhindert.

Es versteht sich, dass vor dem Hochziehen der Boden des zylinderförmigen Schlauchabschnittes verschlossen werden muss, was durch einen Schnurzug oder einfach durch ein Band erfolgen kann. Der Schlauchabschnitt sollte nach dem Verschließen eng am Baumstamm anliegen. Dieser Schnurzug oder das Band ist in einer bevorzugten Ausführungsform in der Transportverpackung bereits integriert. Dadurch wird beispielsweise der technische Vorteil erreicht, dass ein Komprimieren des Baums durch das Hochziehen in einer Bewegung beispielsweise mit einem Ruck oder Zug ohne weiteres Verschnüren oder Verbinden mit zusätzlichen Schnurzügen oder dergleichen möglich ist.

Ebenso sollte der Weihnachtsbaumstamm beim Aufstellen bereits von der zusammengelegten Transportverpackung eingefasst sein. Das spart unnötige Bewegungen des Baumes zum Anbringen der Transportverpackung.

Ist der Innenmantel des Kegelstumpfes, wie eine vorteilhafte Ausgestaltung vorsieht, grafisch ausgestaltet, lässt sich der Kegelmantel als Baumschmuck auf den zusammengelegten Schlauchabschnitt auflegen und verdeckt diesen. Der Kegelstumpf ist vorteilhafterweise in die Öffnung des zylinderförmigen Schlauchabschnittes eingeklebt, eingeschweißt oder eingenäht oder dergleichen.

Es versteht sich, dass eine weitere vorteilhafte Ausgestaltung vorsieht, dass der Außenmantel des Kegelstumpfes grafisch ausgestaltet ist, wobei beispielsweise aber nicht einschränkend oder limitierend gemeint, eine Bedruckung in Form eines Logos möglich ist.

Natürlich ist es auch möglich, dass der Schlauchabschnitt und der Kegelstrumpf aus einem Stück gefertigt sind.

Es versteht sich ferner, dass die Transportverpackung, insbesondere der Schlauchabschnitt und der Kegelstumpf aus mehreren Stücken, vorzugsweise aus Teilstücken gefertigt sind, wobei der Schlauchabschnitt und der Kegelstumpf miteinander vernäht und/oder geklebt oder dergleichen sind/werden.

Ragt der jeweilige Stumpf noch etwas in den jeweiligen Schlauchabschnitt hinein, d. h. die Verbindung von Stumpf und Schlauchabschnitt erfolgt nicht unmittelbar an den Kanten, sondern etwas davon entfernt, entsteht im Schlauchabschnitt ein Widerlager, das auch bei einer Schieflage beim Transport das Herausfallen der Nadeln verhindert, ohne dass die Transportverpackung oben verschlossen werden muss.

Bei einer vorteilhaften Weiterbildung können in dem Mantel des Kegelstumpfes im oberen Bereich Eingriffsöffnungen bzw. Henkel angeordnet sein.

Die Transportverpackung funktioniert aber auch, wenn beim Hochziehen einfach die obere Kegelstumpfkante ergriffen wird. Die Eingriffsöffnungen bzw. Henkel können damit entfallen, was Kosten bei der Herstellung spart.

Ist die Transportverpackung am Weihnachtsbaum hochgezogen, kann sie auch oben verschlossen werden mit einem Schnurzug oder einfach mit einem Band.

Kommt ein Schnurzug zum Verschließen des Kegelstumpfes zum Einsatz, kann dieser durch vorhandene Eingriffsöffnungen bzw. Henkel, soweit vorhanden, geführt werden.

Die Materialien für den Schlauchabschnitt und den Kegelstumpf sowie die Verschlussmittel sind bevorzugt Naturmaterialien, die zusammen mit dem Baum kompostierbar sind. Vor dem Kompostieren kann der Baum zusammen mit der Transportverpackung gehäckselt werden.

Die erfindungsgemäße Transportverpackung für nadelnde Weihnachtsbäume besteht in einer weiteren Ausführungsform aus mindestens zwei, bevorzugt mindestens drei, kegelförmigen Schlauchabschnitten. Dabei weist der stets untere kegelförmige Schlauchabschnitt einen geringeren Durchmesser auf als der nächsthöhere kegelförmige Schlauchabschnitt.

In einer bevorzugten Ausführungsform werden drei beidseitig offene Kegelstümpfe/Pyramidenstümpfe als Schlauchabschnitte miteinander verbunden (bspw. verklebt, vernäht, verschweißt etc.), dessen in Richtung Baumspitze weisender offener Bereich einen Umfang aufweist, der jeweils größer ist. Dadurch entsteht eine Art Trichter von Baumstumpf bis Baumspitze, welche den Weihnachtsbaum schrittweise in seinem Umfang reduziert. Mit dieser Lösung lässt sich der Baum ohne große Mühe und ohne Kontakt zu Wänden durch die Wohnungstüren/Haustür tragen. Positiver Nebeneffekt ist, dass bei diesem Prozess der Reduktion die Nadeln bereits aufgefangen werden und Harz nicht an die Hände eines Verbrauchers kommt.

Bevorzugt sind auch die rein kegelförmigen Ausführungsformen der erfindungsgemäßen Transportverpackung ober- und/oder unterseitig verschließbar; bspw. mit einem Schnürzug oder deraleichen.

In einer Ausführungsform ist die erfindungsgemäße Transportverpackung eine recyclebare Einweglösung mit niedrigem ökologischen "Fußabdruck".

In einer Ausführungsform umfasst die erfindungsgemäße Transportverpackung einen oder mehrere Griffe / Henkel zum verbesserten Abtransport des Baumes durch einen Verbraucher. Die zu verwendenden Naturmaterialien für die Transportverpackung sind bevorzugt vollständig recycle- bzw. kompostierbar; bspw. Naturfasern.

Die Erfindung soll am Beispiel eines zylinderförmigen Schlauchabschnittes mit Kegelstumpf unter Bezugnahme auf die Bildfolge Fig.1 bis Fig 7 erläutert werden. Die Figuren 1-3 sind nicht Bestandteil der beanspruchten Erfindung.

**Fig. 1** zeigt einen aufgeständerten Weihnachtsbaum 1. Beim Aufständern wurde das Ende des Baumstammes 2 durch den zusammengelegten zylinderförmigen Schlauchabschnitt 3 mit seinem Kegelstumpf 4 gesteckt. Der Kegelstumpf 4 ist mit seinem Innenmantel nach außen umgelegt und verdeckt so den zusammengelegten zylinderförmigen Abschnitt 3. Da der Innenmantel des Kegelstumpfes 4 eine grafische Ausgestaltung aufweist, ist diese jetzt sichtbar und dient gleichzeitig als Weihnachtsschmuck.

In **Fig. 2** ist dargestellt, wie die Verpackung des zwischenzeitlich nadelnden Weihnachtsbaums 1 erfolgt.

In einem ersten Schritt wird der zylinderförmige Schlauchabschnitt 3 mittels des Schnurzuges 6 Verschlusses mit dem Baumstamm 2 verbunden, sofern dies nicht schon beim Aufständern erfolgt ist. Als Verschluss kann neben dem Schnurzug 6 auch ein einfaches Band verwendet werden.

Im zweiten Schritt wird der Kegelstumpf 4 an seiner Oberkante ergriffen und zusammen mit dem Schlauchabschnitt 3 nach oben gezogen. Zum Ergreifen der Oberkannte des Kegelstumpfes können auch die hier vorhandenen Eingriffsöffnungen 5 dienen. Das Hochziehen sollte vorzugsweise durch zwei Personen erfolgen. Beim Hochziehen legen sich die Äste unter dem Druck der Querschnittsverkleinerung zwischen Kegelstumpf 4 und zylinderförmigen Schlauchabschnitt 3 an den Baumstamm 2 an. Abfallende Nadeln fallen in den aufgespannten Kegelstumpf 4 und rutschen in den zylinderförmigen Schlauchabschnitt 3.

Ist die Baumspitze erreicht, was Fig. 3 zeigt, wird der Kegelstumpf 4 ebenfalls verschlossen. Auch dies erfolgt mittels eines Schnurzuges 6, der durch die Eingriffsöffnungen 5 geführt ist.

Ist der zylinderförmige Schlauchabschnitt 3 zusammen mit dem Kegelstumpf 4 länger als die Baumhöhe, kann das Verschließen mittels eines Bandes unmittelbar über der Baumspitze erfolgen, wobei ein freier herunterhängender Rest des Kegelstumpfes 4 verbleibt.

Der nadelnde Weihnachtsbaum 1 kann nach dieser Verpackung aus dem Baumständer genommen und problemlos abtransportiert werden.

Die **Fig. 4** zeigt schematisch ein beispielhaftes Schnittmuster einer Ausführungsform der erfindungsgemäßen Transportverpackung mit drei sich von unten nach oben im Durchmesser erweiternden kegelförmigen Schlauchabschnitte (7, 8, 9). Schlauchabschnitte (7) hat dabei den geringsten Durchmesser. Schlauchabschnitt (9) hat dabei den größten Durchmesser. Der mittlere Schlauchabschnitt (8) hat dabei einen Durchmesser, der zwischen denen von (7) und (9) liegt.

Die erfindungsgemäßen **Figuren 5****,** **6****,** **7** sind analog zu den Figuren 1 bis 3 zu verstehen. Die vorbenannten Bezugszeichen haben in den erfindungsgemäßen Figuren 5, 6, 7 die gleichen Bedeutungen. Auch die rein kegelförmigen Transportverpackungen können auf der Unter- und/oder Oberseite jeweils einen Schnürzug (6) aufweisen; dieser ist hier nicht gezeigt.

### Bezugszeichenliste

- 1: Weihnachtsbaum
- 2: Stamm des Weihnachtsbaumes
- 3: Zylinderförmiger Schlauchabschnitt
- 4: Kegelstumpf
- 5: Eingriffsöffnungen
- 6: Schnurzug
- 7: Unterster Kegelstumpf mit geringstem Durchmesser
- 8: Mittlerer Kegelstumpf mit mittlerem Durchmesser
- 9: Oberer Kegelstumpf mit größtem Durchmesser

## Patentansprüche

1. Transportverpackung für nadelnde Weihnachtsbäume (1) bestehend aus einem Schlauchabschnitt (3), der außen von unten nach oben über den nadelnden Baum (1) gezogen wird und der unten und oben unter Einschluss des Baumes (1) verschließbar ist (6), wobei der Schlauchabschnitt (3) aus drei beidseitig offenen Kegelstümpfen (7, 8, 9) ausgebildet ist, welche als Schlauchabschnitte miteinander verbunden sind,
**dadurch gekennzeichnet, dass** der jeweils in Richtung Baumspitze weisende offene Bereich eines solchen Schlauchabschnittes (7, 8, 9) einen Umfang aufweist, der jeweils grösser ist.

2. Transportverpackung für nadelnde Weihnachtsbäume (1) nach Anspruch 1,
**dadurch gekennzeichnet, dass**
die Kegelstümpfe (7, 8, 9) in die Öffnung des kegelförmigen Schlauchabschnittes (3) jeweils eingeklebt, eingenäht oder eingeschweißt sind.

3. Transportverpackung für nadelnde Weihnachtsbäume (1) nach Anspruch 1,
**dadurch gekennzeichnet, dass**
der Schlauchabschnitt (3, 7, 8, 9) aus einem Stück gefertigt ist.

4. Transportverpackung für nadelnde Weihnachtsbäume (1) nach einem der Ansprüche 1 bis 3,
**dadurch gekennzeichnet, dass**
im Mantel des oberen Kegelstumpfes (9) im oberen Bereich Eingriffsöffnungen (5) vorgesehen sind.

5. Transportverpackung für nadelnde Weihnachtsbäume (1) nach einem der Ansprüche 1 bis 4,
**dadurch gekennzeichnet, dass**
der kegelförmige Schlauchabschnitt (3, 7, 8, 9) innenwandig und/oder außenwandig eine grafische Ausgestaltung aufweist.

6. Transportverpackung für nadelnde Weihnachtsbäume (1) nach einem der Ansprüche 1 bis 5,
**dadurch gekennzeichnet, dass**
der kegelförmige Schlauchabschnitt (3, 7, 8, 9) bodenseitig und oben einen Schnurzug (6) zum Verschließen unter Einschluss des Baumes (1) aufweist.

7. Transportverpackung für nadelnde Weihnachtsbäume (1) nach Anspruch 6,
**dadurch gekennzeichnet, dass**
der Schnurzug (6) des oberen Kegelstumpfes (9) durch dessen Eingriffsöffnungen (5) geführt ist.

8. Transportverpackung für nadelnde Weihnachtsbäume (1) nach einem der Ansprüche 1 bis 7, **dadurch gekennzeichnet, dass** die Transportverpackung aus einem Naturmaterial besteht, das bevorzugt mit dem Weihnachtsbaum (1) kompostierbar ist.

9. Transportverpackung für nadelnde Weihnachtsbäume (1) nach einem der Ansprüche 1 bis 7, **dadurch gekennzeichnet, dass** die Transportverpackung aus einem recyclebaren Material besteht.

10. Transportverpackung für nadelnde Weihnachtsbäume (1) nach einem der Ansprüche 1 bis 9, **ferner dadurch gekennzeichnet, dass** die Transportverpackung einen oder mehrere Griffe/Henkel zum verbesserten Abtransport aufweist.

## Claims

1. A transport packaging for needle-shedding Christmas trees (1) consisting of a tubular section (3), which is pulled externally from the bottom up over the needle-shedding tree (1) and which can be closed (6) at the bottom and top, enclosing the tree (1), wherein the tubular section (3) is configured from three truncated cones (7, 8, 9) which are open on both sides and which are connected to one another as tubular sections,
**characterized in that** the open region of such a tubular section (7, 8, 9) pointing in each case toward the top of the tree has a circumference which is larger in each case.

2. The transport packaging for needle-shedding Christmas trees (1) according to Claim 1,
**characterized in that**
the truncated cones (7, 8, 9) are in each case glued, sewn or welded into the opening of the conical tubular section (3).

3. The transport packaging for needle-shedding Christmas trees (1) according to Claim 1,
**characterized in that**
the tubular section (3, 7, 8, 9) is manufactured from one piece.

4. The transport packaging for needle-shedding Christmas trees (1) according to any one of Claims 1 to 3,
**characterized in that**
engagement openings (5) are provided in the shell of the upper truncated cone (9) in the upper region.

5. The transport packaging for needle-shedding Christmas trees (1) according to any one of Claims 1 to 4,
**characterized in that**
the conical tubular section (3, 7, 8, 9) has a graphic design on the inner wall and/or outer wall.

6. The transport packaging for needle-shedding Christmas trees (1) according to any one of Claims 1 to 5,
**characterized in that**
the conical tubular section (3, 7, 8, 9) has a drawstring (6) at the bottom side and at the top for closing, enclosing the tree (1).

7. The transport packaging for needle-shedding Christmas trees (1) according to Claim 6,
**characterized in that**
the drawstring (6) of the upper truncated cone (9) is guided through the engagement openings (5) thereof.

8. The transport packaging for needle-shedding Christmas trees (1) according to any one of Claims 1 to 7, **characterized in that** the transport packaging consists of a natural material which can preferably be composted with the Christmas tree (1).

9. The transport packaging for needle-shedding Christmas trees (1) according to any one of Claims 1 to 7, **characterized in that** the transport packaging consists of a recyclable material.

10. The transport packaging for needle-shedding Christmas trees (1) according to any one of Claims 1 to 9, **further characterized in that** the transport packaging has one or more grips/handles for improved removal.

## Revendications

1. Emballage de transport pour arbres de Noël (1) perdant leurs aiguilles se composant d'une section de tube (3), laquelle est tirée du bas vers le haut sur l'arbre (1) perdant ses aiguilles, de l'extérieur, et peut être fermée (6) en bas et en haut avec inclusion de l'arbre (1), la section de tube (3) étant formée de trois cônes tronqués (7, 8, 9) ouverts des deux côtés, lesquels sont reliés les uns aux autres comme des sections de tube,
**caractérisé en ce que** la partie ouverte pointant respectivement vers la cime de l'arbre de chaque section de tube (7, 8, 9) présente une circonférence qui est à chaque fois de plus grande taille.

2. Emballage de transport pour arbres de Noël (1) perdant leurs aiguilles selon la revendication 1,
**caractérisé en ce que**
les cônes tronqués (7, 8, 9) sont respectivement collés, cousus ou soudés dans l'ouverture de la section de tube conique (3).

3. Emballage de transport pour arbres de Noël (1) perdant leurs aiguilles selon la revendication 1,
**caractérisé en ce que**
la section de tube (3, 7, 8, 9) est fabriquée d'une seule pièce.

4. Emballage de transport pour arbres de Noël (1) perdant leurs aiguilles selon l'une quelconque des revendications 1 à 3,
**caractérisé en ce que**
des ouvertures de prise (5) sont prévues dans l'enveloppe du cône tronqué supérieur (9), dans la partie supérieure.

5. Emballage de transport pour arbres de Noël (1) perdant leurs aiguilles selon l'une quelconque des revendications 1 à 4,
**caractérisé en ce que**
la section de tube conique (3, 7, 8, 9) présente une réalisation graphique sur la paroi intérieure et/ou sur la paroi extérieure.

6. Emballage de transport pour arbres de Noël (1) perdant leurs aiguilles selon l'une quelconque des revendications 1 à 5,
**caractérisé en ce que**
la section de tube conique (3, 7, 8, 9) présente un cordon de traction (6) du côté du fond et en haut, pour la fermeture avec inclusion de l'arbre (1).

7. Emballage de transport pour arbres de Noël (1) perdant leurs aiguilles selon la revendication 6,
**caractérisé en ce que**
le cordon de traction (6) du cône tronqué supérieur (9) est conduit par les ouvertures de prise (5) de celui-ci.

8. Emballage de transport pour arbres de Noël (1) perdant leurs aiguilles selon l'une quelconque des revendications 1 à 7, **caractérisé en ce que** l'emballage de transport se compose d'un matériau naturel, lequel est de préférence compostable avec l'arbre de Noël (1).

9. Emballage de transport pour arbres de Noël (1) perdant leurs aiguilles selon l'une quelconque des revendications 1 à 7, **caractérisé en ce que** l'emballage de transport se compose d'un matériau recyclable.

10. Emballage de transport pour arbres de Noël (1) perdant leurs aiguilles selon l'une quelconque des revendications 1 à 9, **caractérisé en outre en ce que** l'emballage de transport présente une ou plusieurs poignées/anses pour un enlèvement amélioré.
